# FASCICULE DE BREVET EUROPEEN

(11) **EP 1 697 088 B1**
(45) Date de publication et mention de la délivrance du brevet: **23.05.2007**
(21) Numéro de dépôt: 04805643.6
(22) Date de dépôt: 03.12.2004
(51) Int. Cl.: B25B 5/06, B25B 5/08, B25B 5/16

(54) **DISPOSITIF DE SERRAGE PRECIS A ACTIONNEMENT RAPIDE, ET PROCEDE DE COMMANDE**
SCHNELLKLEMMVORRICHTUNG UND STEUERVERFAHREN
QUICK CLAMPING DEVICE AND CONTROL METHOD

(30) Priorité: 04.12.2003 FR 0314358
(43) Date de publication de la demande: 06.09.2006
(73) Titulaire: Boiteux, Christophe, 25530 Landresse (FR)
(72) Inventeur: Boiteux, Christophe, 25530 Landresse (FR)
(74) Mandataire: Bentz, Jean-Paul
(86) Numéro de dépôt international: PCT/FR2004/003124
(87) Numéro de publication internationale: WO 2005/056241

(56) Documents cités:
- EP-A- 0 747 172
- US-A- 3 482 830
- US-A- 3 618 931
- US-A- 4 494 739
- US-A- 6 059 277

## Description

L'invention concerne, de façon générale, les techniques relatives à l'usinage mécanique.

Plus précisément, l'invention concerne, selon un premier de ses aspects, un dispositif de serrage d'une pièce sur un outillage, comprenant un vérin et une bride, le vérin étant sélectivement actionné par un fluide sous pression et comprenant lui-même un corps fixé en fonctionnement à l'outillage et une tige mobile par rapport au corps, et la bride étant articulée autour d'un axe de pivotement sur la tige et sélectivement entraînée par la tige, cette bride se débattant sur une course déterminée entre une position de serrage et une position de relâchement, et subissant une rotation sur une partie au moins de sa course.

Les dispositifs de serrage sont bien connus en construction mécanique.

Dans leur forme de réalisation la plus ancienne et la plus rudimentaire, ces dispositifs utilisent des vérins à vis fonctionnant à la manière d'un étau, ces dispositifs ayant cependant le défaut aujourd'hui rédhibitoire d'exiger un temps d'actionnement très important.

Dans les dispositifs de serrage plus récents, qui utilisent des vérins hydrauliques ou pneumatiques, la bride est approchée de la pièce à serrer et appliquée sur elle par simple rotation de cette bride autour de son axe de pivotement.

Bien qu'ils puissent être actionnés rapidement, ces dispositifs présentent cependant eux-mêmes plusieurs défauts.

En particulier, la rotation de la bride peut avoir pour effet de faire glisser la pièce à serrer ou de la déformer.

Compte tenu de la distance relativement importante entre son axe de rotation et son appui sur la pièce à serrer, la bride elle-même peut subir un flambage, ce qui provoque une imprécision inacceptable du serrage.

De plus, l'importance du couple résistant au serrage oblige à sur-dimensionner les dispositifs connus de ce type.

Dans ce contexte, l'invention a pour but principal de proposer un dispositif de serrage compact, rapide, escamotable, puissant, et de surcroît exempt des défauts précédemment mentionnés.

A cette fin, le dispositif de l'invention, par ailleurs conforme à la définition générique qu'en donne le préambule ci-dessus, est essentiellement caractérisé en ce qu'il comprend en outre des organes de guidage et des éléments d'appui, en ce que les organes de guidage comprennent un organe de guidage fixe par rapport au corps et un organe de guidage mobile lié à la bride, ces organes de guidage fixe et mobile coopérant pour entraîner la bride suivant un mouvement de rotation autour de l'axe de pivotement au moins à la fin de sa course vers sa position de relâchement et suivant un mouvement de translation au moins à la fin de sa course vers sa position de serrage, et en ce que les éléments d'appui comprennent un élément d'appui fixe par rapport au corps et un élément d'appui mobile lié à la bride, ces éléments d'appui fixe et mobile coopérant sélectivement, au moins à la fin de la course de la bride vers sa position de serrage, pour s'offrir mutuellement, à distance des organes de guidage, un contact glissant parallèle au mouvement de translation de la bride et permettant un arc-boutement de la bride sur la pièce à serrer.

De préférence, la tige s'étend suivant un axe de translation qui passe entre les organes de guidage et les éléments d'appui, cet agencement permettant un équilibrage des forces résistantes au serrage et un auto-blocage très efficace de la bride.

L'organe de guidage mobile est par exemple constitué par une came formée de deux rainures creusées symétriquement dans la bride de part et d'autre d'un plan médian de la bride et de la tige, transversal à l'axe de pivotement.

Chaque rainure présente avantageusement un trajet dont des première et seconde extrémités sont respectivement relativement distante et relativement proche de l'axe de pivotement, ce trajet se rapprochant continûment de l'axe de pivotement depuis sa première extrémité vers sa seconde extrémité, et comprenant une portion de trajet rectiligne se terminant à la première extrémité et une portion de trajet courbe, adjacente à la portion de trajet rectiligne et se terminant à la seconde extrémité.

Grâce à cet agencement, la bride est escamotable de façon totalement automatique.

L'organe de guidage fixe peut alors être constitué par une paire de tétons ou de galets fixés au corps du vérin et respectivement engagés dans les rainures formant la came.

L'élément d'appui mobile est par exemple constitué par un talon d'appui porté par la bride et s'étendant symétriquement de part et d'autre d'un plan médian de la bride et de la tige, transversal à l'axe de pivotement, l'élément d'appui fixe étant alors lui-même constitué par une surface d'appui du corps du vérin, sur laquelle le talon d'appui s'appuie symétriquement par rapport audit plan médian.

Dans un mode de réalisation préféré de l'invention, le vérin est un vérin à double effet, par exemple hydraulique, comprenant des première et seconde chambres séparées par un piston solidaire de la tige, la bride étant entraînée de sa position de relâchement vers sa position de serrage par admission de fluide sous pression dans la première chambre du vérin, et étant entraînée de sa position de serrage vers sa position de relâchement par admission de fluide sous pression dans la seconde chambre du vérin.

Dans le cas où la tige sort du vérin du côté de sa première chambre, l'organe de guidage fixe et l'élément d'appui fixe peuvent être portés par une partie du corps du vérin qui est conformée en chape, la bride étant guidée dans son plan médian entre deux faces parallèles en vis-à-vis de cette partie formant chape.

En revanche, dans le cas où la tige sort du vérin du côté de sa seconde chambre, la bride est par exemple conformée en chape et enserre le corps du vérin qui la guide dans son plan médian.

Dans ces deux cas, chaque téton ou galet est avantageusement situé au-dessus d'un plan transversal à la tige contenant l'axe de pivotement, suivant une direction correspondant au mouvement qu'effectue la tige pour entraîner la bride vers sa position de relâchement.

Un escamotage parfait de la bride peut être obtenu en prévoyant que la bride effectue une rotation au moins égale à 90 degrés entre sa position de serrage et sa position de relâchement.

L'invention concerne également, selon un second de ses aspects, un procédé de commande du dispositif précédemment décrit, ce procédé étant caractérisé en ce qu'il comprend une opération consistant à mesurer la pression du fluide d'actionnement admis dans ce dispositif et à contrôler la position de la bride et / ou l'effort de bridage en vérifiant la valeur de la pression mesurée.

D'autres caractéristiques et avantages de l'invention ressortiront clairement de la description qui en est faite ci-après, à titre indicatif et nullement limitatif, en référence aux dessins annexés, dans lesquels:
- les figures 1 et 2 sont deux vues en perspective d'un dispositif de serrage conforme à un premier mode de réalisation de l'invention et dont la bride est en position de serrage;
- la figure 3 est une vue en perspective d'un dispositif de serrage conforme à un second mode de réalisation de l'invention et dont la bride est en position de serrage;
- la figure 4 est une vue en coupe partielle du dispositif illustré aux figures 1 et 2 mais dont la bride est en position de relâchement, la coupe étant réalisée suivant un plan parallèle au plan médian de ce dispositif;
- la figure 5 est une vue en coupe du dispositif illustré aux figures 1 et 2, réalisée suivant le plan médian de ce dispositif;
- la figure 6 est une vue en coupe du dispositif illustré aux figures 1 et 2 et complété par une embase formant à la fois distributeur de fluide et support d'intégration du dispositif dans l'outillage, la coupe étant réalisée suivant le plan médian de ce dispositif;
- la figure 7 est une vue de dessus du dispositif illustré aux figures 1 et 2;
- la figure 8 est une vue latérale partielle du dispositif illustré aux figures 1 et 2;
- la figure 9 est une vue latérale du dispositif illustré à la figure 3;
- la figure 10 est une vue de face du dispositif illustré à la figure 3;
- la figure 11 est une vue latérale du dispositif illustré à la figure 3 mais dont la bride est en position de relâchement; et
- la figure 12 est une vue en coupe du dispositif illustré à la figure 3, réalisée suivant le plan médian de ce dispositif.

Comme annoncé précédemment, l'invention concerne un dispositif pour serrer une pièce P sur un outillage en vue de son usinage, ce dispositif comprenant essentiellement un vérin 1 et une bride 2.

Le vérin 1 est par exemple constitué par un vérin hydraulique à double effet et comprend un corps 10 fixé en fonctionnement à l'outillage lui-même disposé dans un centre d'usinage, et une tige 11 mobile par rapport au corps 10 de ce vérin.

Le corps 10 du vérin présente un alésage à l'intérieur duquel un piston 12, solidaire de la tige 11, délimite deux chambres 101 et 102 de volumes variables et complémentaires, s'ouvrant sur l'extérieur au moyen de ports respectifs 101p et 102p dont chacun peut être relié à une source hydraulique de haute pression pendant que l'autre est relié à un réservoir à basse pression.

La bride 2, qui est articulée sur la tige 11 autour d'un axe de pivotement X, est entraînée à volonté par la tige 11, elle-même entraînée par le piston 12.

La bride 2 se débat ainsi, sur une course déterminée, entre une position de serrage illustrée notamment aux figures 1 à 3, et une position de relâchement, illustrée à la figure 4 pour le premier mode de réalisation, et à la figure 11 pour le second mode de réalisation.

Dans ces conditions, la bride 2 est entraînée de sa position de relâchement vers sa position de serrage par admission de fluide sous pression dans la première chambre 101 du vérin 1, et est entraînée de sa position de serrage vers sa position de relâchement par admission de fluide sous pression dans la seconde chambre 102 de ce vérin 1.

Le dispositif de l'invention tire l'essentiel de ses avantages du fait qu'il comprend des organes de guidage 3 et des éléments d'appui 4, les organes de guidage 3 comprenant eux-mêmes un organe de guidage 31 fixe par rapport au corps 10 et un organe de guidage mobile 32 lié à la bride 2, et les éléments d'appui 4 comprenant, de la même façon, un élément d'appui 41 fixe par rapport au corps 10 et un élément d'appui mobile 42 lié à la bride 2.

Les organes de guidage fixe et mobile, 31 et 32, coopèrent pour entraîner la bride 2 suivant un mouvement de rotation autour de l'axe de pivotement X au moins à la fin de la course de cette bride vers sa position de relâchement, et pour entraîner la bride 2 suivant un mouvement de translation au moins à la fin de la course de cette bride vers sa position de serrage.

De leur côté, les éléments d'appui fixe et mobile, 41 et 42, coopèrent, au moins à la fin de la course de la bride 2 vers sa position de serrage, pour s'offrir mutuellement, à distance des organes de guidage 3, un contact glissant parallèle au mouvement de translation de la bride 2 et permettant un arc-boutement de la bride 2 sur la pièce à serrer P.

Selon une autre caractéristique importante de l'invention, la tige 11 s'étend de préférence suivant un axe de translation Z qui passe entre les organes de guidage 3 et les éléments d'appui 4.

Dans chacun des deux modes de réalisation illustrés, l'organe de guidage mobile 32 est constitué par une came formée de deux rainures, telles que 32a, creusées symétriquement dans la bride 2 de part et d'autre d'un plan médian M du dispositif, ce plan médian M étant transversal à l'axe de pivotement X et constituant un plan de symétrie pour la bride 2 et pour la tige 11.

Outre la rainure 32a, la bride 2 présente donc une rainure 32b qui, bien que non visible sur les figures, se déduit de la rainure 32a par symétrie par rapport au plan M.

Chacune des rainures 32a et 32b présente un trajet qui se rapproche continûment de l'axe de pivotement X depuis la première extrémité 321 de ce trajet vers sa seconde extrémité 322.

Comme le montrent les figures 4, 9, et 11, ce trajet comporte une portion de trajet rectiligne 320r qui se termine à la première extrémité 321 et une portion de trajet courbe 320c, adjacente à la portion de trajet rectiligne 320r et se terminant à la seconde extrémité 322.

L'organe de guidage fixe 31 est quant à lui constitué par une paire de tétons ou de galets, tels que 31a, fixés au corps 10 du vérin 1 et respectivement engagés dans les rainures formant la came.

Outre le téton ou le galet 31a engagé dans la rainure 32a, le corps 10 présente donc un téton ou un galet 31b engagé dans la rainure 32b et qui, bien que non visible sur les figures, se déduit du téton ou galet 31a par symétrie par rapport au plan médian M.

Comme le montrent les figures 4 et 11, chaque téton ou galet tel que 31a est situé au-dessus d'un plan T qui est transversal à la tige 11 et qui contient l'axe de pivotement X, lorsqu'on suit une direction qui correspond au mouvement qu'effectue la tige 11 pour entraîner la bride 2 vers sa position de relâchement.

L'élément d'appui mobile 42 est constitué par un talon d'appui qui est porté par la bride 2 et qui s'étend symétriquement de part et d'autre du plan médian M du dispositif.

L'élément d'appui fixe 41 est quant à lui constitué par une surface d'appui externe du corps 10 du vérin 1, sur laquelle le talon d'appui 42 s'appuie symétriquement par rapport à ce même plan médian M.

Dans le premier mode de réalisation de l'invention, illustré aux figures 1, 2, et 4 à 8, la tige 11 sort du vérin 1 du côté de sa première chambre 101.

Dans ce cas, l'organe de guidage fixe 31 et l'élément d'appui fixe 41 sont avantageusement portés par une partie 100 du corps 10 du vérin qui est conformée en chape, et la bride 2 est alors guidée dans son plan médian M entre deux faces parallèles en vis-à-vis, 100a et 100b, appartenant à cette partie 100 formant chape.

Ce mode de réalisation autorise une rotation importante de la bride 2 entre sa position de serrage et sa position de relâchement, typiquement une rotation d'amplitude égale ou supérieure à 90 degrés.

En outre, comme le montre la figure 6, le vérin 1 peut dans ce cas être monté dans une embase 5 fixée sur l'outillage, formant distributeur de fluide, et comprenant donc elle-même deux ports d'entrée-sortie de fluide 101q et 102q correspondant respectivement aux ports 101p et 102p du vérin 1.

Dans le second mode de réalisation de l'invention, illustré aux figures 3 et 9 à 12, la tige 11 sort du vérin 1 du côté de sa deuxième chambre 102.

Dans ce cas, c'est de préférence la bride 2 qui est conformée en chape, cette bride enserrant alors le corps 10 du vérin 1, qui la guide dans son plan médian M.

Pour commander de façon optimale l'actionnement du dispositif précédemment décrit, il est recommandé de mesurer la pression du fluide d'actionnement admis dans ce dispositif, de sorte qu'il est alors possible de contrôler la position de la bride et / ou l'effort de bridage en vérifiant la valeur de la pression mesurée.

En particulier, il est donc possible de prévoir que la pression mesurée atteigne ou dépasse un seuil minimal déterminé, typiquement pour éviter que l'effort de bridage ne soit insuffisant, ou de prévoir que la pression mesurée reste en dessous d'un seuil maximal déterminé, par exemple pour éviter que l'effort de bridage ne soit dommageable à la pièce à usiner.

Compte tenu de la compressibilité de l'air, ce procédé présente de surcroît l'avantage de permettre un réglage très fin de l'effort de bridage dans le cas où le fluide d'actionnement est constitué par de l'air comprimé.

## Revendications

1. Dispositif de serrage d'une pièce (P) sur un outillage, comprenant un vérin (1) et une bride (2), le vérin (1) étant sélectivement actionné par un fluide sous pression et comprenant lui-même un corps (10) fixé en fonctionnement à l'outillage et une tige (11) mobile par rapport au corps (10), et la bride (2) étant articulée autour d'un axe de pivotement (X) sur la tige (11) et sélectivement entraînée par la tige (11), cette bride (2) se débattant sur une course déterminée entre une position de serrage et une position de relâchement, et subissant une rotation sur une partie au moins de sa course, **caractérisé en ce qu'**il comprend en outre des organes de guidage (3) et des éléments d'appui (4), **en ce que** les organes de guidage (3) comprennent un organe de guidage (31) fixe par rapport au corps (10) et un organe de guidage mobile (32) lié à la bride (2), ces organes de guidage fixe et mobile (31, 32) coopérant pour entraîner la bride (2) suivant un mouvement de rotation autour de l'axe de pivotement (X) au moins à la fin de sa course vers sa position de relâchement et suivant un mouvement de translation au moins à la fin de sa course vers sa position de serrage, et **en ce que** les éléments d'appui (4) comprennent un élément d'appui (41) fixe par rapport au corps (10) et un élément d'appui mobile (42) lié à la bride (2), ces éléments d'appui fixe et mobile (41, 42) coopérant sélectivement, au moins à la fin de la course de la bride (2) vers sa position de serrage, pour s'offrir mutuellement, à distance des organes de guidage (3), un contact glissant parallèle au mouvement de translation de la bride (2) et permettant un arc-boutement de la bride (2) sur la pièce à serrer (P).

2. Dispositif de serrage suivant la revendication 1, **caractérisé en ce que** la tige (11) s'étend suivant un axe de translation (Z) qui passe entre les organes de guidage (3) et les éléments d'appui (4).

3. Dispositif de serrage suivant la revendication 1 ou 2, **caractérisé en ce que** l'organe de guidage mobile (32) est constitué par une came formée de deux rainures (32a, 32b) creusées symétriquement dans la bride (2) de part et d'autre d'un plan médian (M) de la bride et de la tige, transversal à l'axe de pivotement (X).

4. Dispositif de serrage suivant l'une quelconque des revendications précédentes combinée à la revendication 3, **caractérisé en ce que** chaque rainure (32a, 32b) présente un trajet dont des première et seconde extrémités (321, 322) sont respectivement relativement distante et relativement proche de l'axe de pivotement (X), ce trajet se rapprochant continûment de l'axe de pivotement (X) depuis sa première extrémité (321) vers sa seconde extrémité (322), et comprenant une portion de trajet rectiligne (320r) se terminant à la première extrémité (321) et une portion de trajet courbe (320c), adjacente à la portion de trajet rectiligne (320r) et se terminant à la seconde extrémité (322).

5. Dispositif de serrage suivant l'une quelconque des revendications précédentes combinées à la revendication 3, **caractérisé en ce que** l'organe de guidage fixe (31) est constitué par une paire de tétons ou de galets (31a, 31b) fixés au corps (10) du vérin (1) et respectivement engagés dans les rainures (32a, 32b) formant la came.

6. Dispositif de serrage suivant l'une quelconque des revendications précédentes, **caractérisé en ce que** l'élément d'appui mobile (42) est constitué par un talon d'appui (42) porté par la bride (2) et s'étendant symétriquement de part et d'autre d'un plan médian (M) de la bride et de la tige, transversal à l'axe de pivotement (X), et **en ce que** l'élément d'appui fixe (41) est constitué par une surface d'appui (41) du corps (10) du vérin (1), sur laquelle le talon d'appui (42) s'appuie symétriquement par rapport audit plan médian (M).

7. Dispositif de serrage suivant l'une quelconque des revendications précédentes, **caractérisé en ce que** le vérin (1) est un vérin à double effet comprenant des première et seconde chambres (101, 102) séparées par un piston (12) solidaire de la tige (11), la bride (2) étant entraînée de sa position de relâchement vers sa position de serrage par admission de fluide sous pression dans la première chambre (101) du vérin (1), et étant entraînée de sa position de serrage vers sa position de relâchement par admission de fluide sous pression dans la seconde chambre (102) du vérin (1).

8. Dispositif de serrage suivant la revendication 7, **caractérisé en ce que** le vérin (1) est un vérin hydraulique.

9. Dispositif de serrage suivant l'une quelconque des revendications 7 et 8, **caractérisé en ce que** la tige (11) sort du vérin (1) du côté de sa première chambre (101) et **en ce que** l'organe de guidage fixe (31) et l'élément d'appui fixe (41) sont portés par une partie (100) du corps (10) du vérin qui est conformée en chape, la bride (2) étant guidée dans son plan médian (M) entre deux faces parallèles (100a, 100b) en vis-à-vis de cette partie (100) formant chape.

10. Dispositif de serrage suivant l'une quelconque des revendications 7 et 8, **caractérisé en ce que** la tige (11) sort du vérin (1) du côté de sa seconde chambre (102) et **en ce que** la bride (2) est conformée en chape et enserre le corps (10) du vérin (1), qui la guide dans son plan médian (M).

11. Dispositif de serrage suivant l'une quelconque des revendications précédentes combinées à la revendication 5, **caractérisé en ce que** chaque téton ou galet (31a, 31b) est situé au-dessus d'un plan (T) transversal à la tige (11) contenant l'axe de pivotement (X), suivant une direction correspondant au mouvement qu'effectue la tige (11) pour entraîner la bride (2) vers sa position de relâchement.

12. Dispositif de serrage suivant l'une quelconque des revendications précédentes, **caractérisé en ce que** la bride (2) effectue une rotation au moins égale à 90 degrés entre sa position de serrage et sa position de relâchement.

13. Procédé de commande du dispositif suivant l'une quelconque des revendications précédentes, **caractérisé en ce qu'**il comprend une opération consistant à mesurer la pression du fluide d'actionnement admis dans ce dispositif et à contrôler la position de la bride et / ou l'effort de bridage en vérifiant la valeur de la pression mesurée.

## Claims

1. Device for clamping a workpiece (P) to a tool, comprising a ram (1) and an arm (2), the ram (1) being selectively actuated by a pressurized fluid and itself comprising a body (10) fixed when in use to the tool and a rod (11) that is movable relative to the body (10), and the arm (2) being hinged to the rod (11) about a pivot axis (X) and selectively driven by the rod (11), which arm (2) executes a defined stroke between a clamping position and a release position and undergoes a rotation for at least a part of its stroke; which device is **characterized in that** it also includes guide members (3) and bearing elements (4), **in that** the guide members (3) comprise a guide member (31) that is fixed with respect to the body (10) and a movable guide member (32) that is connected to the arm (2), said fixed and movable guide members (31, 32) acting together to drive the arm (2) through a rotational movement about the pivot axis (X) at least at the end of its stroke towards its release position and through a translational movement at least at the end of its stroke towards its clamping position, and **in that** the bearing elements (4) comprise a bearing element (41) that is fixed with respect to the body (10) and a movable bearing element (42) that is connected to the arm (2), which fixed and movable bearing elements (41, 42) act together selectively, at least at the end of the stroke of the arm (2) towards its clamping position, to offer each other, at a distance from the guide members (3), a sliding contact parallel to the translational movement of the arm (2), allowing the arm (2) to apply pressure to the workpiece to be clamped (P).

2. Clamping device according to Claim 1, **characterized in that** the rod (11) extends along an axis of translation (Z) as it passes between the guide members (3) and the bearing elements (4).

3. Clamping device according to Claim 1 or 2, **characterized in that** the movable guide member (32) consists of a cam formed by two slots (32a, 32b) formed symmetrically in the arm (2) on either side of a mid-plane (M) of the arm and of the rod, lying transversely to the pivot axis (X).

4. Clamping device according to any one of the preceding claims combined with Claim 3, **characterized in that** each slot (32a, 32b) defines a path whose first and second ends (321, 322) are respectively relatively distant from and relatively close to the pivot axis (X), this path continually approaching the pivot axis (X) from its first end (321) to its second end (322), and comprising a straight path portion (320r) ending at the first end (321) and a curved path portion (320c) adjacent to the straight path portion (320r) and ending at the second end (322).

5. Clamping device according to any one of the preceding claims combined with Claim 3, **characterized in that** the fixed guide member (31) consists of two nipples or rollers (31a, 31b) fixed to the body (10) of the ram (1), each engaged in its respective cam slot (32a, 32b).

6. Clamping device according to any one of the preceding claims, **characterized in that** the movable bearing element (42) consists of a bearing projection (42) on the arm (2) and extends symmetrically either side of a mid-plane (M) of the arm and of the rod, transversely to the pivot axis (X), and **in that** the fixed bearing element (41) consists of a bearing surface (41) of the body (10) of the ram (1), on which surface the bearing projection (42) bears symmetrically about said mid-plane (M).

7. Clamping device according to any one of the preceding claims, **characterized in that** the ram (1) is a double-acting ram comprising first and second chambers (101, 102) separated by a piston (12) mounted on the rod (11), the arm (2) being driven from its release position to its clamping position by the admission of pressurized fluid into the first chamber (101) of the ram (1), and being driven from its clamping position to its release position by the admission of pressurized fluid into the second chamber (102) of the ram (1).

8. Clamping device according to Claim 7, **characterized in that** the ram (1) is a hydraulic ram.

9. Clamping device according to either of Claims 7 and 8, **characterized in that** the rod (11) passes out of the ram (1) through its first chamber (101) and **in that** the fixed guide member (31) and the fixed bearing element (41) are supported by a yoke-shaped part (100) of the ram body (10), the arm (2) being guided in its mid-plane (M) between two opposing parallel faces (100a, 100b) of this yoke part (100).

10. Clamping device according to either of Claims 7 and 8, **characterized in that** the rod (11) passes out of the ram (1) through its second chamber (102) and **in that** the arm (2) is yoke-shaped and grasps the body (10) of the ram (1), which guides it in its mid-plane (M).

11. Clamping device according to any one of the preceding claims combined with Claim 5, **characterized in that** each nipple or roller (31a, 31b) is situated above a plane (T) lying transversely to the rod (11) containing the pivot axis (X), in a direction corresponding to the movement described by the rod (11) in driving the arm (2) towards its release position.

12. Clamping device according to any one of the preceding claims, **characterized in that** the arm (2) describes a rotation of at least 90 degrees between its clamping position and its release position.

13. Method of controlling the device according to any one of the preceding claims, **characterized in that** it comprises an operation of measuring the pressure of the actuating fluid admitted into this device and monitoring the position of the arm and/or the clamping force by ascertaining the value of the measured pressure.

## Patentansprüche

1. Vorrichtung zum Klemmen eines Bauteils (P) an einem Gerät, umfassend einen Stellantrieb (1) und ein Klemmteil (2), wobei der Stellantrieb (1) durch ein unter Druck stehendes Fluid betätigbar ist und selbst einen Körper (10), der bei Betrieb an dem Gerät befestigt ist, und einen in Bezug auf den Körper (10) beweglichen Schaft umfaßt, wobei das Klemmteil (2) gelenkig um eine Drehachse (X) an dem Schaft (11) angebracht ist und durch den Schaft (11) bewegbar ist, wobei das Klemmteil (2) sich auf einem bestimmten Weg zwischen der Klemmposition und einer Freigabeposition verschiebt und zumindest über einen Teil des Weges eine Rotation erfährt, **dadurch gekennzeichnet, daß** die Klemmvorrichtung zudem Führungsorgane (3) und Stützelemente (4) umfaßt, daß die Führungsorgane (3) ein relativ zum Körper (10) ortsfestes Führungsorgan (31) und ein bewegliches Führungsorgan (32) umfassen, das mit dem Klemmteil (2) verbunden ist, wobei das ortsfeste und das bewegliche Führungsorgan (31, 32) zusammenwirken, um das Klemmteil (2) gemäß einer Rotationsbewegung um die Drehachse (X) mindestens am Ende seines Weges in Richtung der Freigabeposition und gemäß einer Translationsbewegung mindestens am Ende seines Weges in Richtung der Klemmposition zu bewegen, und daß die Stützelemente (4) ein relativ zum Körper (10) ortsfestes Stützelement (41) und ein bewegliches Stützelement (42) umfassen, das mit dem Klemmteil (2) verbunden ist, wobei das ortsfeste und das bewegliche Stützelement (41, 42) mindestens am Ende des Weges des Klemmteils (2) in Richtung seiner Klemmposition selektiv zusammenwirken, um gegenseitig in Abstand zu den Führungsorganen (3) einen zur Translationsbewegung des Klemmteils (2) parallelen Gleitkontakt bereitzustellen, und ein Verklemmen des Klemmteils (2) an dem zu klemmenden Bauteil (P) ermöglichen.

2. Klemmvorrichtung nach Anspruch 1, **dadurch gekennzeichnet, daß** sich der Schaft (11) entlang einer Translationsachse (Z) erstreckt, die zwischen den Führungsorganen (3) und den Stützelementen (4) hindurchgeht.

3. Klemmvorrichtung nach Anspruch 1 oder 2, **dadurch gekennzeichnet, daß** das bewegliche Führungsorgan (32) aus einer aus zwei Nuten (32a, 32b) gebildeten Nocke besteht, wobei die Nuten symmetrisch auf beiden Seiten einer Mittelebene (M) des Klemmteils quer zur Drehachse (X) in dem Klemmteil (2) ausgehöhlt sind.

4. Klemmvorrichtung nach einem der vorangehenden Ansprüche kombiniert mit Anspruch 3, **dadurch gekennzeichnet, daß** jede Nut (32a, 32b) eine Bahn darstellt, deren ersten und zweiten Enden (321, 322) jeweils relativ entfernt und relativ nah der Drehachse (X) sind, wobei sich die Bahn ständig der Drehachse (X) von seinem ersten Ende (321) in Richtung seines zweiten Endes (322) annähert und einen geradlinigen Bahnabschnitt (320r), der an dem ersten Ende (321) endet, und einen gekrümmten Bahnabschnitt (320c) umfaßt, der an dem geradlinigen Bahnabschnitt (320r) angrenzt und an dem zweiten Ende (322) endet.

5. Klemmvorrichtung nach einem der vorangehenden Ansprüche kombiniert mit Anspruch 3, **dadurch gekennzeichnet, daß** das ortsfeste Führungsorgan (31) durch ein Paar von Ansätzen oder Rollen (31 a, 31 b) gebildet ist, die an dem Körper (10) des Stellantriebs (1) befestigt sind und jeweils mit den die Nocke bildenden Nuten (32a, 32b) in Eingriff stehen.

6. Klemmvorrichtung nach einem der vorangegangenen Ansprüche, **dadurch gekennzeichnet, daß** das bewegliche Stützelement (42) aus einem Stützabsatz (42) besteht, der durch das Klemmteil (2) getragen ist, und sich symmetrisch auf beiden Seiten der Mittelebene (M) des Klemmteils und des Schafts quer zur Drehachse (X) erstreckt, und daß das ortsfeste Stützelement (41) aus einer Stützfläche (41) des Körpers (10) des Stellantriebs (1) besteht, auf die sich der Stützabsatz (42) symmetrisch im Verhältnis zu der Mittelebene (M) abstützt.

7. Klemmvorrichtung nach einem der vorangehenden Ansprüche, **dadurch gekennzeichnet, daß** der Stellantrieb (1) ein doppeltwirkender Stellantrieb ist, der eine erste und eine zweite Kammer (101, 102) umfaßt, die voneinander durch einen Kolben (12) getrennt sind, der einstückig mit dem Schaft (11) ausgebildet ist, wobei das Klemmteil (2) von seiner Freigabeposition in seine Klemmposition durch Einlaß von Fluid unter Druck in die erste Kammer (101) des Stellantriebs (1) bewegt wird, und von seiner Klemmposition in seine Freigabeposition durch Einlaß von Fluid unter Druck in die zweite Kammer (102) des Stellantriebs (1) bewegt wird.

8. Klemmvorrichtung nach Anspruch 7, **dadurch gekennzeichnet, daß** der Stellantrieb (1) ein hydraulischer Stellantrieb ist.

9. Klemmvorrichtung nach einem der Ansprüche 7 und 8, **dadurch gekennzeichnet, daß** der Schaft (11) aus dem Stellantrieb (1) auf Seite der ersten Kammer (101) austritt und daß das ortsfeste Führungsorgan (31) und das ortsfeste Stützelement (41) durch einen Teil (100) des Körpers (10) des Stellantriebs getragen sind, der als Abdeckung angepaßt ist, wobei das Klemmteil (2) in seine Mittelebene (M) zwischen zwei parallelen Flächen (100a, 100b) gegenüber dem die Abdeckung bildenden Teil (100) geführt ist.

10. Klemmvorrichtung nach einem der Ansprüche 7 und 8, **dadurch gekennzeichnet, daß** der Schaft (11) auf der Seite der zweiten Kammer (102) aus dem Stellantrieb (1) austritt und daß das Klemmteil (2) als Abdeckung angepaßt ist und den Körper (10) des Stellantriebs (1) einschließt, der das Klemmteil in seiner Mittelebene (M) führt.

11. Klemmvorrichtung nach einem der vorangehenden Ansprüche in Kombination mit Anspruch 5, **dadurch gekennzeichnet, daß** jeder Ansatz oder jede Rolle (31a, 31b) über einer die Drehachse (X) umfassende Ebene (T) quer zu dem Schaft (11) in einer Richtung angeordnet ist, die der Bewegung entspricht, die der Schaft (11) ausführt, um das Klemmteil (2) in seine Freigabeposition zu bewegen.

12. Klemmvorrichtung nach einem der vorangehenden Ansprüche, **dadurch gekennzeichnet, daß** das Klemmteil (2) eine Drehung von mindestens 90° zwischen seiner Klemmposition und seiner Freigabeposition durchführt.

13. Verfahren zur Steuerung einer Vorrichtung nach einem der vorangehenden Ansprüche, **dadurch gekennzeichnet, daß** es einen Arbeitsschritt umfaßt, der aus dem Messen des Drucks des Betätigungsfluids, die in der Vorrichtung zugelassen ist, und dem Kontrollieren der Position des Klemmteils und/oder der Klemmkraft durch Überprüfen des gemessenen Druckwertes besteht.
